# EUROPÄISCHE PATENTSCHRIFT

(11) **EP 1 633 511 B1**
(45) Veröffentlichungstag und Bekanntmachung des Hinweises auf die Patenterteilung: **23.08.2006**
(21) Anmeldenummer: 04736493.0
(22) Anmeldetag: 10.06.2004
(51) Int. Cl.: B22D 39/04

(54) **GIESSROBOTER MIT EINER WÄGEZELLE**
CASTING ROBOT COMPRISING A WEIGHING CELL
ROBOT DE COULEE COMPORTANT UNE CELLULE DE PESEE

(30) Priorität: 13.06.2003 CH 104003
(43) Veröffentlichungstag der Anmeldung: 15.03.2006
(73) Patentinhaber: Künkel-Wagner SLS Swisspour AG, CH-3266 Wiler bei Seedorf (CH)
(72) Erfinder: LAUPER, Fritz, CH-3266 Wiler bei Seedorf (CH)
(74) Vertreter: Gachnang, Hans Rudolf
(86) Internationale Anmeldenummer: PCT/CH2004/000351
(87) Internationale Veröffentlichungsnummer: WO 2004/110683

(56) Entgegenhaltungen:
- WO-A-99/00205
- DE-A- 4 028 918
- DE-A- 10 312 423
- PATENT ABSTRACTS OF JAPAN Bd. 1998, Nr. 02, 30. Januar 1998 (1998-01-30) -& JP 09 277025 A (KOMUTAAZU KK; NIPPON YUSOKI CO LTD), 28. Oktober 1997 (1997-10-28)

## Beschreibung

Gegenstand der Erfindung ist ein Giessroboter gemäss Oberbegriff des Patentanspruchs 1.

Das Giessen von Werkstücken aus Guss erfolgt, wenn grosse Stückzahlen hergestellt werden müssen, heute meist mit teilweise automatisierten oder voll automatisierten Giessrobotern. Um eine möglichst genau bestimmte Menge an flüssiger Schmelze in die Giessform einfliessen lassen zu können, sind bereits verschiedene Wägevorrichtungen bekannt, mit denen während des Giessens die ausgegossene Menge über die Gewichtsdifferenz der Giesspfanne vor und nach dem Giessen bestimmt wird. Je nach Art der Aufhängung der schwenkbaren Giesspfanne werden Messzellen zu Ermittlung des gegenwärtigen Gewichts unterhalb der Giessmaschine angeordnet und messen damit nicht nur das Gewicht der Schmelze und der Giesspfanne, sondern auch der übrigen Elemente des Giessroboters. Solche Vorrichtungen haben den Nachteil, dass das Gewicht der zu messenden Menge an Schmelze, die in eine Giessform einfliesst, im Verhältnis zum Gewicht der gesamten Maschine sehr klein ist und daher entsprechend grosse Messfehler entstehen können.

In der DE 4028918 A1 wird eine Wägezelle vorgeschlagen, die zwischen der Giesspfanne und der Schwenkvorrichtung am Schwenkroboter eingesetzt ist. Diese Wiegevorrichtung dient dazu, eine Gewichtsdifferenzmessung zwischen der leeren und der mit Schmelze gefüllten Giesspfanne vorzunehmen, um mit diesem Parameter den Giessprozess festzulegen. Eine Angabe über die technische Ausführung der Messvorrichtung - mit Ausnahme des Messortes - ist in diesem Stand der Technik nicht offenbart.

Aufgabe der vorliegenden Erfindung ist die Schaffung eines Giessroboters mit einer Gewichtsmessvorrichtung, mit der kontinuierlich die ausgegebene flüssige Schmelze, die zur Giessform fliesst, exakt gemessen werden kann.

Gelöst wird diese Aufgabe durch einen Giessroboter mit den Merkmalen des Patentanspruchs 1. Weitere vorteilhafte Ausgestaltungen der Erfindung sind in den abhängigen Ansprüchen definiert.

Durch die erfindungsgemässe Anordnung der mindestens einen Wägezelle und mindestens einem mit der Wägezelle verbundenen Bewegungssensor gelingt es, die der Giessform zugeführte flüssige Schmelze in engen Toleranzen zu messen und damit der Giessform im wesentlichen exakt die benötigte Menge Schmelze zuzuführen.

Anhand illustrierter Ausführungsbeispiele wird die Erfindung näher erläutert. Es zeigen
- Figur 1: eine Seitenansicht eines Giessroboters mit horizontal liegender, d.h. in Ausgangsstellung befindlicher Giesspfanne,
- Figur 2: eine Aufsicht auf den Giessroboter,
- Figur 3: eine perspektivische Aufsicht auf die Tragplatte aus Richtung Pfeil S (Giesspfanne nicht angehängt),
- Figur 4: eine mögliche Ausführungsform einer Wägezelle von vorne,
- Figur 5: eine Ansicht der Wägezelle in Fig. 4 aus Richtung P,
- Figur 6: eine vergrösserte Darstellung der Tragplatte (Ansicht von oben) und
- Figur 7: eine vergrösserte Darstellung der Tragplatte (Ansicht von der Seite).

In Figur 1 ist eine Giessmaschine, kurz Giessroboter 1 genannt, teilweise durch eine aufgehängte Giesspfanne 3 verdeckt, dargestellt. Der Giessroboter 1 ist auf ersten Schienen 5 in Y-Richtung, d.h. entlang einer Reihe von Giessformen 7 verfahrbar. Er ist weiter auf zweiten Schienen 9 in X-Richtung, d.h. in Richtung auf die Giessformen 7 hin und von diesen weg verfahrbar. Die Giesspfanne 3 ist an einem Turm 11 am Giessroboter 1 vertikal, d.h. in Z-Richtung verfahrbar und zudem auf einer in der Y-Z Ebene liegenden definierbaren Bahn schwenkbar. Die Schwenkbewegung der Giesspfanne 3 kann beispielsweise gemäss den Merkmalen der WO 99/00205 erfolgen. Dabei wird die Schnauze 13 der Giesspfanne 3 derart über die Einlauftrichter 15 an der Giessform 7 geführt, dass die flüssige Metallschmelze, die aus der Giesspfanne 3 austritt, im wesentlichen stets koaxial in die Eingussöffnung einfliessen kann. Das Verfahren zum Schwenken der Giesspfanne 5 ist nicht Teil dieser Erfindung; es stellt nur einen möglichen vorteilhaften Weg zum optimalen Giessen von Gussstücken dar. Die Giesspfanne 3 ist seitlich mittels Rastmitteln 17 mit einer Aufnahmeplatte 19 mit dem Turm 11 lösbar verbunden. Zwischen der Aufnahmeplatte 19 und einer Halteplatte 21 am Turm 11, die ähnlich geformt sein kann wie die Aufnahmeplatte 19, ist mindestens eine Wägezelle 23 bekannter Bauart eingesetzt. Die Messung des Gewichts der Giesspfanne 3 und der Schmelze kann beispielsweise mit einer Tauchspule oder an einer zwischen der Last- 23' und der Einspannseite 23" der Messzelle 23 eingespannten Saite, deren Schwingungszahl in Abhängigkeit der Last veränderbar ist, erfolgen. Solche Messzellen 23 werden auch in Waagen eingesetzt und sind aus dem Stand der Technik bekannt. Selbstverständlich sind auch andere Messmittel wie Messdosen einsetzbar, sofern diese eine genügende Auflösung aufweisen.

Eine Messzelle 23 mit einer zwischen Last- 23' und Einspannseite 23" eingespannter Saite (Saite nicht sichtbar) ist schematisch in den Figuren 4 und 5 dargestellt. Die Messzelle 23 ist mit geeigneten Befestigungsmitteln, beispielsweise Schrauben, lastseitig mit der Aufnahmeplatte 19 und einspannseitig mit der Halteplatte 21 verbunden. In der Grundstellung, d.h. bei horizontal liegender oberer Fläche der Giesspfanne 3 ist die Lastachse A, d.h. die Achse, in der eine Last optimal auf das Messelement (Saite) eingeleitet wird, geneigt zur Vertikalen V angeordnet (Figur 1). Der Neigungswinkel zwischen den Achsen A und V beträgt x°, z.B. 18°. Bei voller Ausschwenkung der Giesspfanne 3 kurz vor der vollständigen Entleerung der Schmelze liegt die Lastachse A der Messzelle 23 in einem Winkel y° von ca. 35° zur Vertikalen V. Diese Anordnung der Messzelle 23 erlaubt es, eine optimale Messgenauigkeit zu erlangen, unabhängig davon ob die Last optimal in der Lastachse A verläuft oder ob die Last in einem spitzen Winkel dazu verläuft und das Ergebnis entsprechend kompensiert werden muss.

Eine weitere Erhöhung der Messgenauigkeit kann erreicht werden, wenn beispielsweise drei Messzellen, wie in den Figuren 3, 6 und 7 dargestellt, um einen fiktiven oder reellen Drehpunkt zwischen der Aufnahmeplatte 19 und der Halteplatte 21 angeordnet sind.

Automatische Giessanlagen mit Giessrobotern 1 erlangen nur eine hohe Effizienz, wenn die einzelnen Bewegungsabläufe, wie das Schwenken der Giesspfanne oder das Verfahren des Giessroboters 1 von Giesspfanne 7 zu Giesspfanne 7 bzw. von Einlauftrichter 15 zu Einlaüftrichter 15 möglichst rasch erfolgen. Dies führt zu zusätzlichen Kräften (Massekräfte), welche auf die Messzellen 23 wirken und das Messergebnis beeinträchtigen können. Erfindungsgemäss werden durch geeignete Sensoren diese zusätzlichen, auf die Messzellen 23 einwirkenden Kräfte erfasst und im Messergebnis berücksichtigt.

## Patentansprüche

1. Giessroboter (1) mit einer an einer Schwenkvorrichtung aufgehängten Giesspfanne (3) und mit einer Wägezelle (23) zwischen der Schwenkvorrichtung und der Giesspfanne (3) zum Wägen der in der Giesspfanne (3) enthaltenen Metallschmelze, **dadurch gekennzeichnet, dass** die mindestens eine Wägezelle (23) einerseits an einer Aufnahmeplatte (19), an der die Giesspfanne (3) aufgehängt wird, und anderseits an einer Halteplatte (21), die an der Schwenkvorrichtung befestigt ist, angeordnet ist.

2. Giessroboter nach Anspruch 1, **dadurch gekennzeichnet, dass** die Lastachse (A) der mindestens einen Wägezelle (23) in der Ausgangslage mit waagrechter Giesspfanne (3) um einen Winkel (X°) geneigt zur Vertikalen (V) liegt und bei maximaler Auslenkung der Giesspfanne (3) die Achse (A) nach Durchgang durch die Vertikale (V) um einen Winkel (Y°) zur anderen Seite geneigt liegt.

3. Giessroboter nach Anspruch 2, **dadurch gekennzeichnet, dass** der Ausgangswinkel (X°) kleiner ist als der Endwinkel (Y°).

4. Giessroboter nach Anspruch 3, **dadurch gekennzeichnet, dass** der Ausgangswinkel (x°) ungefähr 18° und der Winkel (y°) vor der vollständigen Entleerung ungefähr 35° beträgt.

5. Giessroboter nach einem der Ansprüche 1 bis 4, **dadurch gekennzeichnet, dass** drei Wägezellen (23) um eine reale oder fiktive Schwenkachse (B) verteilt zwischen der Aufnahmeplatte (19) und der Halteplatte (21) angeordnet sind.

6. Giessroboter nach Anspruch 5, **dadurch gekennzeichnet, dass** die Achsen (A) aller Wägezellen (23) parallel zueinander liegen.

7. Giessroboter nach Anspruch 5, **dadurch gekennzeichnet, dass** die Achsen (A) der Wägezellen (23) in jeder Drehlage der Giesspfanne (3) geneigt zueinander liegen.

8. Giessroboter nach einem der Ansprüche 1 bis 7, **dadurch gekennzeichnet, dass** zur Berechnung des Giessgewichts Geschwindigkeitsänderungen der Giesspfanne (3) erfassende Sensoren angeordnet sind.

## Claims

1. Casting robot (1), having a casting ladle (3) which is suspended on a pivoting apparatus, and having a weighing cell (23) between the pivoting apparatus and the casting ladle (3) for weighing the molten metal contained in the casting ladle (3), **characterised in that** the at least one weighing cell (23) is disposed on the one hand on a receiving plate (19), on which the casting ladle (3) is suspended, and on the other hand on a retaining plate (21), which is secured on the pivoting apparatus.

2. Casting robot according to claim 1, **characterised in that** the load axis (A) of the at least one weighing cell (23) lies in the initial position with a horizontal casting ladle (3) about an angle (X°) inclined relative to the vertical (V), and in the case of the maximum deviation of the casting ladle (3), the axis (A) lies, after passing through the vertical (V), about an angle (Y°) inclined relative to the other side.

3. Casting robot according to claim 2, **characterised in that** the initial angle (X°) is smaller than the final angle (Y°).

4. Casting robot according to claim 3, **characterised in that** the initial angle (X°) is approximately 18°, and the angle (Y°) prior to complete emptying is approximately 35°.

5. Casting robot according to one of claims 1 to 4, **characterised in that** three weighing cells (23) are disposed about a real or imaginary pivot axis (B), distributed between the receiving plate (19) and the retaining plate (21).

6. Casting robot according to claim 5, **characterised in that** the axes (A) of all of the weighing cells (23) lie parallel to one another.

7. Casting robot according to claim 5, **characterised in that** the axes (A) of the weighing cells (23) lie inclined relative to each other in each rotational position of the casting ladle (3).

8. Casting robot according to one of claims 1 to 7, **characterised in that**, to calculate the casting weight, sensors are disposed for detecting speed changes of the casting ladle (3).

## Revendications

1. Robot de coulée (1) comprenant une poche de coulée (3) suspendue à un dispositif de pivotement, et une cellule de pesée (23) située entre ledit dispositif de pivotement et ladite poche de coulée (3), en vue de peser le bain métallique en fusion renfermé par ladite poche de coulée (3), **caractérisé par le fait que** la cellule de pesée (23) prévue au minimum est implantée, d'une part, sur une plaque réceptrice (19) dans laquelle la poche de coulée (3) est suspendue et, d'autre part, sur une platine de retenue (21) fixée au dispositif de pivotement.

2. Robot de coulée selon la revendication 1, **caractérisé par le fait que**, dans la position de départ dans laquelle la poche de coulée (3) est horizontale, l'axe de charge (A) de la cellule de pesée (23) prévue au minimum est incliné d'un angle (x°) par rapport à la verticale (V) et, lors d'une excursion pivotante maximale de ladite poche de coulée (3), ledit axe (A) est incliné d'un angle (y°) vers l'autre côté, après avoir transité par la verticale (V).

3. Robot de coulée selon la revendication 2, **caractérisé par le fait que** l'angle initial (x°) est plus petit que l'angle final (y°).

4. Robot de coulée selon la revendication 3, **caractérisé par le fait que** l'angle initial (x°) mesure environ 18°, et l'angle (y°) mesure environ 35° préalablement au vidage intégral.

5. Robot de coulée selon l'une des revendications 1 à 4, **caractérisé par le fait que** trois cellules de pesée (23) sont interposées entre la plaque réceptrice (19) et la platine de retenue (21), avec répartition autour d'un axe de pivotement (B) réel ou imaginaire.

6. Robot de coulée selon la revendication 5, **caractérisé par le fait que** les axes (A) de toutes les cellules de pesée (23) sont parallèles les uns aux autres.

7. Robot de coulée selon la revendication 5, **caractérisé par le fait que** les axes (A) des cellules de pesée (23) sont inclinés les uns par rapport aux autres dans chaque position que la poche de coulée (3) a prise par rotation.

8. Robot de coulée selon l'une des revendications 1 à 7, **caractérisé par** la présence de capteurs détectant des variations de vitesse de la poche de coulée (3), en vue de calculer le poids de la coulée.
